# EUROPÄISCHE PATENTSCHRIFT

(11) **EP 2 354 350 B1**
(45) Veröffentlichungstag und Bekanntmachung des Hinweises auf die Patenterteilung: **25.10.2017**
(21) Anmeldenummer: 09016070.6
(22) Anmeldetag: 29.12.2009
(51) Int. Cl.: E04B 2/74

(54) **Distanzstück zum Verbinden von Wandelementen**
Spacer for connecting wall panels
Pièce intercalaire pour la connexion de panneaux

(43) Veröffentlichungstag der Anmeldung: 10.08.2011
(73) Patentinhaber: Lüning, Dietmar, 33106 Paderborn (DE); Wiemann, Olaf, 33189 Schlangen (DE)
(72) Erfinder: Lüning, Dietmar, 33106 Paderborn (DE); Wiemann, Olaf, 33189 Schlangen (DE)
(74) Vertreter: Schober, Mirko

(56) Entgegenhaltungen:
- US-A- 4 497 148
- US-A- 4 942 713

## Beschreibung

Die Erfindung betrifft ein Distanzstück nach dem Oberbegriff des Anspruchs 1.

Entsprechende Distanzstücke sind zum Beispiel aus DE 201 15 596 U1 oder US 4 942 713 A bekannt. Sie dienen zum Anhängen von Wandfeldern an Pfosten zur Bildung von Wänden zum Abteilen von Räumen, insbesondere von Räumen mit Maschinen oder anderen Gefahrenstellen. Bei dem bekannten Distanzstück ist eine Aufnahmekontur vorgesehen, in die der mit einem Pfosten zu verbindende Bolzen mit seinem Kopf eingebracht und durch eine Hinterschneidung hintergriffen wird. Die Verbindung zwischen Distanzstück und Bolzen ist lösbar ausgebildet, wobei zur Sicherung zwei beidseits des Bolzens bzw. dessen Kopfes zu platzierende Sicherungsbolzen vorgesehen sind, die sich zum Lösen der Verbindung entfernen lassen.

Dieser Aufbau ist dahingehend nachteilig, da zum Lösen der Verbindung einzelne Verbindungsteile voneinander separiert werden müssen. Auch wird dadurch die Montage aufwändig.

Aufgabe der vorliegenden Erfindung ist es, ein Distanzstück der eingangs genannten Art anzugeben, bei welchem der geschilderte Nachteil nicht auftritt und mit welchem insbesondere die Montage bzw. Demontage erleichtert wird.

Gelöst wird diese Aufgabe durch ein Distanzstück mit den Merkmalen des Anspruchs 1. Vorteilhafte Ausführungsformen finden sich in den abhängigen Ansprüchen.

Erfindungsgemäß ist ein Sicherungsabschnitt vorgesehen, an dem wenigstens eines, bevorzugt beide der Sicherungselemente vorgesehen sind. Dieser Sicherungsabschnitt ist unverlierbar mit dem Distanzstück ausgebildet, und lässt sich von einem gesicherten Zustand in einen Freigabezustand zum Lösen eines im Distanzstück aufgenommenen Verbindungselementes überführen.

Bevorzugt ist ein Anlagebereich zur Anlage an die Stirnseite des Kopfes eines Verbindungselementes im gesicherten Zustand vorgesehen, wobei der Anlagebereich dabei bevorzugt zwischen den Sicherungselementen angeordnet ist.

Wenigstens eines der Sicherungselemente kann dabei als aus dem Sicherungsabschnitt vorstehende Lasche ausgebildet sein. Separate Sicherungselemente können so vermieden werden. Erfindungsgemäß ist vorgesehen, dass der Sicherungsabschnitt wenigstens teilweise elastisch federnd ausgebildet ist. Diese Federeigenschaft kann zum Überführen aus dem gesicherten in den Freigabezustand ausgenutzt werden. Dabei weist der Sicherungsabschnitt einen im Querschnitt etwa C-förmigen Abschnitt mit einem ersten Schenkel, einem Verbindungsabschnitt und einem den Anlagebereich aufweisenden zweiten Schenkel auf. Hier ist vorgesehen, dass sich der erste Schenkel an einem Grundabschnitt des Distanzstückes abstützt. Dabei ist der zweite Schenkel dem Aufnahmebereich des Distanzstückes zugewandt. Bei dieser Ausführungsform dient der zweite Schenkel als federndes Element, der bevorzugt unter Vorspannung in die Freigabestellung bewegt werden kann. Bevorzugt ist hierzu ein Auflageelement im Distanzstück vorgesehen, auf dem sich der Sicherungsabschnitt bzw. der zweite Schenkel mit einem Ende abstützen kann.

Die Erfindung wird nachfolgend anhand eines Ausführungsbeispiels in den Figuren 1 und 2 schematisch näher erläutert.
Figur 1 zeigt eine perspektivische Ansicht auf ein erfindungsgemäßes Distanzstück.
Figur 2 zeigt eine Schnittansicht durch das Distanzstück in leicht perspektivischer Darstellung.
Figur 3 zeigt in perspektivischer Ansicht eine besondere Ausführungsform des Sicherungsabschnitts.
Figur 4 zeigt eine spezielle Ausführungsform des erfindungsgemäßen Distanzstücks mit dem in Figur 3 gezeigten Sicherungsabschnitt.

Das in Figur 1 gezeigte Distanzstück 1 weist einen kanalförmigen Aufnahme 1a auf, die eine Aufnahmekontur aufweist, welche sich in der Darstellung im Querschnitt in der YZ-Ebene verjüngt. Der sich verjüngende Bereich hintergreift einen in die Aufnahme 1a eingesetzten Bolzen 5, dessen Kopf 5a (vgl. Fig. 2) somit in der Aufnahme 1a festgehalten und insbesondere nicht in Richtung Y nach oben herausgezogen werden kann. Der Bolzen 5 ist bevorzugt als Schraube ausgebildet und kann mit einem entsprechenden Gegenstück, z.B. einem Pfosten (nicht gezeigt) verschraubt werden. Gegen seitliches Verschieben aus der Aufnahme 1a heraus ist der Bolzen 5 ebenfalls geschützt. Dies geschieht durch Sicherungselemente 3a, 3b, wie insbesondere in der Figur 2 zu sehen ist.

Im gesicherten Zustand, der in der Schnittansicht der Figur 2 veranschaulicht ist, befinden sich die Sicherungselemente 3a, 3b zu beiden Seiten des Kopfes 5a des Bolzens und ragen im gezeigten Beispiel in den durch die Aufnahme 1a gebildeten nutförmigen Kanal hinein, so dass der dazwischen angeordnete Bolzen im gesicherten Zustand nicht in Richtung X verschoben werden kann.

Im Distanzstück 1 ist ein Aufnahmebereich 1b für einen Sicherungsabschnitt 3 vorgesehen. Der gezeigte Sicherungsabschnitt 3 ist im Querschnitt der XY-Ebene etwa C-förmig ausgebildet bzw. weist einen etwa C-förmigen Abschnitt auf. Dieser C-förmige Abschnitt weist einen ersten Schenkel 3e, der sich an einem Boden- oder Grundabschnitt 1c des Distanzstückes 1 abstützt, und einen hierzu jedenfalls abschnittweise (im gezeigten Beispiel etwa parallelen) zweiten Schenkel auf. Der erste und der zweite Schenkel des Sicherungsabschnittes 3, der bevorzugt wenigstens abschnittweise aus einem federelastischen Material gebildet ist, sind mit einem etwa senkrecht (in Y-Richtung) zu den Schenkeln verlaufenden Verbindungsabschnitt 3f verbunden.

Der zweite Schenkel bildet im gezeigten Beispiel einen Teil des Bodenbereiches des Kanals 1a und weist zur Anlage an die Stirnseite des Kopfes 5a einen Anlagebereich 3d auf. Dieser befindet sich bevorzugt zwischen den Sicherungselementen 3a und 3b, welche bevorzugt aus dem Material des zweiten Schenkels vorstehende Laschen sind, die zum Anlagebereich 3d hin ansteigend verlaufen so dass sie das Verschieben des Bolzens 5 im gesicherten Zustand verhindern. Das vom Verbindungsabschnitt 3f abgelegene Ende 3g des zweiten Schenkels liegt bezogen auf den Anlageabschnitt 3d in Richtung Y tiefer als derselbe. Zwischen dem vom Verbindungsabschnitt 3f entfernten Sicherungselement 3b und dem etwa parallel zur Längserstreckung X verlaufenden Ende 3g ist ein Übergangsbereich 3c vorgesehen, der bevorzugt in einem Winkel zu Richtung X das Ende 3g mit dem Rest des zweiten Schenkels verbindet. Das Ende 3g liegt im gezeigten Beispiel auf einem Auflageelement 1d im Distanzstück auf.

Zum Lösen des Bolzens aus der Aufnahme 1a kann das Distanzstück 1 in einen Freigabezustand überführt werden. Dabei wird bevorzugt im Bereich des Übergangsbereiches 3c auf den zweiten Schenkel eine Kraft mit wenigstens einer von der Stirnseite des Kopfes 5a nach unten (in Richtung -Y) weisenden Komponente ausgeübt. Dadurch werden die Sicherungselemente gegenüber dem Boden 1e der Aufnahme 1a abgesenkt und der Anlagebereich 3d wird aus der Anlage gegen den Kopf 5a abgesenkt. Durch das Absenken der Sicherungselemente 3a, 3b kann der Bolzen 5 nun in Richtung X verschoben und ggf. aus dem Distanzstück 1 entfernt werden. In einer bevorzugten Ausführungsform ist ein Schlüssel 2 vorgesehen, welcher mit seinem Bart 2a beim Verdrehen in Richtung des Pfeils P gegen den Übergangsbereich 3c gedrückt wird. Dieser weicht dann im Wesentlichen nach unten aus, wobei das Ende 3g vom Auflageelement 1d bei der Bewegung in Richtung Y gehindert wird. Es ergibt sich daraus infolge der federelastischen Ausbildung des zweiten Schenkel eine Durchbiegung desselben, wobei der Bereich des zweiten Schenkels zwischen dem Verbindungselement 3f und dem Ende 3g in Richtung des ersten Schenkels 3e bewegt wird und den Bolzen so freigibt.

In den Figuren 3 und 4 ist eine Ausführungsvariante gezeigt, bei der die Funktion des Sicherungsabschnittes optimiert ist. Da die in den Figuren 3 und 4 gezeigte Ausführungsform in den wesentlichen Punkten mit der oben beschriebenen Ausführungsform übereinstimmt, wird auf die obigen Ausführungen verwiesen und im Folgenden nur auf die Unterschiede eingegangen. Der in den Figuren 3 und 4 dargestellte Sicherungsabschnitt 3 weist eine Aussparung 3h auf, die sich im seitlichen Verbindungsbereich des Verbindungsabschnitts 3f und des zweiten Schenkels 3e befindet. Im gezeigten Beispiel ist ein Bereich der durch die Abschnitte 3f und 3e gebildeten Ecke am Rand der Abschnitte 3e und 3f ausgespart, so dass der Verbindungsabschnitt 3f einen gegenüber einem Abschnitt 3e' des zweiten Schenkels 3e vorspringenden Abschnitt 3f' aufweist. Die so gebildete Aussparung 3h dient zur Aufnahme eines im gezeigten Beispiel als Fixierblock ausgebildeten Fixerabschnitts 1e, der fest an dem Distanzstück 1 angebracht oder mit diesem einstückig ausgebildet ist. Wie in Figur 4 gezeigt, liegt der Fixierabschnitt 1e so, dass der Vorsprung 3f' beim Einsetzen des Sicherungsabschnitts 3 in das Distanzstück 1 den Fixierabschnitt 1e hintergreift. Bei Ausüben einer Kraft im Bereich 3d auf den Sicherungsabschnitt wird die Seite 3f, also der Verbindungsabschnitt, hinter dem Fixierabschnitt 1e zurückgehalten und kann sich nicht oder nur geringfügig in Richtung X bewegen. So wird insbesondere ein Ausheben oder Abwickeln des bevorzugt federartigen Sicherungsabschnitts 3 in Richtung X verhindert.

## Patentansprüche

1. Distanzstück (1) zum Anhängen von Wandfeldern an Pfosten zur Bildung von Wänden, mit einer Aufnahmekontur (1a) zur Aufnahme und zum Hintergreifen des Kopfes (5a) eines mit einem Pfosten zu verbindenden Verbindungselementes (5), wobei zur Fixierung des Verbindungselements (5) eine lösbare Sicherung vorgesehen ist, welche ein erstes (3a) und ein zweites Sicherungselement (3b) umfasst, die in einem gesicherten Zustand das Lösen des Verbindungselementes (5) aus der Aufnahmekontur (1a) verhindern, wobei wenigstens eines der Sicherungselemente (3a, 3b) Teil eines Sicherungsabschnitts (3) ist, welcher so ausgebildet ist, dass er aus dem gesicherten Zustand in einen das Verbindungselement (5) lösenden Freigabezustand überführt werden kann, wobei der Sicherungsabschnitt (3) wenigstens teilweise elastisch federnd ausgebildet ist,
**dadurch gekennzeichnet,**
**dass** der Sicherungsabschnitt (3) einen im Querschnitt etwa C-förmigen Abschnitt mit einem ersten Schenkel (3e), einem Verbindungsabschnitt (3f) und einem den Anlagebereich (3d) aufweisenden zweiten Schenkel aufweist, wobei sich der erste Schenkel (3e) an einem Grundabschnitt (1c) des Distanzstückes (1) abstützt und der zweite Schenkel dem Aufnahmebereich (1a) des Distanzstückes zugewandt ist.

2. Distanzstück nach Anspruch 1,
**dadurch gekennzeichnet,**
**dass** der Sicherungsabschnitt (3) einen Anlagebereich (3d) zur Anlage an die Stirnseite des Kopfes (5a) des Verbindungselementes (5) im gesicherten Zustand aufweist.

3. Distanzstück nach Anspruch 2,
**dadurch gekennzeichnet,**
**dass** der Anlagebereich (3d) zwischen den Sicherungselementen (3a, 3b) angeordnet ist.

4. Distanzstück nach einem der vorherigen Ansprüche, **dadurch gekennzeichnet,**
**dass** beide Sicherungselemente (3a, 3b) Teil des Sicherungsabschnitts (3) sind.

5. Distanzstück nach einem der vorherigen Ansprüche, **dadurch gekennzeichnet,**
**dass** wenigstens eines der Sicherungselemente (3a, 3b) als aus dem Sicherungsabschnitt (3) vorstehende Lasche ausgebildet ist.

6. Distanzstück nach einem der vorherigen Ansprüche, **dadurch gekennzeichnet,**
**dass** ein Auflageelement (1d) vorgesehen ist, auf dem sich der Sicherungsabschnitt (3) mit einem Ende (3g) abstützen kann.

## Claims

1. Spacer (1) for hanging wall panels on posts to form walls, with a receiving contour (1a) for receiving and engaging behind the head (5a) of a connecting element (5) which is to be connected to a post, wherein to fix the connecting element (5) a releasable catch is provided which comprises a first (3a) and a second securing element (3b) which in the secured state prevent the connecting element (5) from being released from the receiving contour (a) wherein at least one of the securing elements (3a, 3b) is part of a securing section (3) which is configured so that it can be moved from the secured state into a release state which releases the connecting element (5), wherein the securing section (3) is configured elastically resilient at least in part, **characterised in that** the securing section (3) has a section of approximately C-shaped cross-section with a first leg (3e), a connecting section (3f) and a second ieg which has the contact bearing region (3d), wherein the first leg (3e) is supported against a base section (1c) of the spacer and the second leg is facing the receiving region (1a) of the spacer.

2. Spacer according to claim 1, **characterised in that** the securing section (3) has a contact bearing region (3d) for bearing against the end side of the head (5a) of the connecting element (5) in the secured state.

3. Spacer according to claim 2, **characterised in that** the contact bearing region (3d) is arranged between the securing elements (3a, 3b).

4. Spacer according to one of the preceding claims **characterised in that** both securing elements (3a, 3b) are part of the securing section (3).

5. Spacer according to one of the preceding claims **characterised in that** at least one of the securing elements (3a, 3b) is configured as a tab protruding out from the securing section (3).

6. Spacer according to one of the preceding claims **characterised in that** a supporting element (1d) is provided on which the securing section (3) can be supported by one end (3g).

## Revendications

1. Pièce intercalaire (1) pour la suspension de champs de parois sur des montants afin de former des parois, avec un contour de réception (1a) destiné à recevoir et à s'agripper derrière la tête (5a) d'un élément de liaison (5) devant être relié à un montant, sachant que, pour la fixation de l'élément de liaison (5), est prévue une sécurisation détachable, qui comprend un premier (3a) et un deuxième (3b) élément de sécurisation, qui, dans un état sécurisé, empêchent que l'élément de liaison (5) soit détaché du contour de réception (1a), sachant que l'un des éléments de sécurisation (3a, 3b) au moins fait partie d'une section de sécurisation (3), qui est conçue de manière à ce qu'elle puisse être amenée de l'état sécurisé à un état de libération détachant l'élément de liaison (5), la section de sécurisation (3) étant au moins partiellement de conception élastique, faisant ressort, **caractérisée en ce que**
la section de sécurisation (3) présente une section dotée d'une coupe transversale en forme de C, avec une première branche (3e), une section de liaison (3f) et une deuxième branche, qui est dotée de la section d'appui (3d), sachant que la première branche (3e) s'appuie sur une section de base (1c) de la pièce intercalaire (1) et que la deuxième branche est orientée vers la zone de réception (1a).

2. Pièce intercalaire selon la revendication 1, **caractérisée en ce que**
la section de sécurisation (3) présente une zone d'appui (3d) destinée à porter contre la face frontale de la tête (5a) de l'élément de liaison (5) à l'état sécurisé.

3. Pièce intercalaire selon la revendication 2, **caractérisée en ce que**
la zone d'appui (3d) est disposée entre les éléments de sécurisation (3a, 3b).

4. Pièce intercalaire selon l'une des revendications précédentes,
**caractérisée en ce que**
les deux éléments de sécurisation (3a, 3b) font partie de la section de sécurisation (3).

5. Pièce intercalaire selon l'une des revendications précédentes,
**caractérisée en ce que**
l'un des éléments de sécurisation (3a, 3b) au moins est réalisé sous la forme d'une patte en saillie de la section de sécurisation (3).

6. Pièce intercalaire selon l'une des revendications précédentes,
**caractérisée en ce que**
l'on prévoit un élément de support, sur lequel la section de sécurisation (3) peut s'appuyer avec une extrémité (3g).
